# EUROPÄISCHE PATENTANMELDUNG

(11) **EP 4 656 953 A1**
(43) Veröffentlichungstag der Anmeldung: **03.12.2025**
(21) Anmeldenummer: 25175335.6
(22) Anmeldetag: 09.05.2025
(51) Int. Cl.: F24C 15/20, F24F 13/08

(54) **UMLUFTWEICHE FÜR EINE DUNSTABZUGSVORRICHTUNG UND DUNSTABZUGSVORRICHTUNG**

(30) Priorität: 29.05.2024 DE 102024204983
(71) Anmelder: BSH Hausgeräte GmbH, 81739 München (DE)
(72) Erfinder: Hofmann, Benedikt, 76327 Pfinztal (DE); Fieger, Daniel, 76709 Kronau (DE); Jordan, Dietmar, 75417 Mühlacker (DE); Leicht, Vadim, 75248 Ölbronn-Dürrn (DE)

(57) **Zusammenfassung**

Die vorliegende Erfindung betrifft eine Umluftweiche (11) für eine Dunstabzugsvorrichtung (1), wobei die Umluftweiche (11) eine Lufteinlassöffnung (110) und mindestens eine zu der Lufteinlassöffnung (110) geneigte Luftauslassöffnung (111) aufweist. Die Umluftweiche (11) ist dadurch gekennzeichnet, dass an zumindest einem Teil einer Anströmfläche (112) der Umluftweiche (11), die der Lufteinlassöffnung (110) gegenüber liegt, eine Geräuschreduzierungsvorrichtung (2) angeordnet ist.

## Beschreibung

Die vorliegende Erfindung betrifft eine Umluftweiche für eine Dunstabzugsvorrichtung sowie eine Dunstabzugsvorrichtung mit einer Umluftweiche.

Bei Dunstabzugsvorrichtungen wird Luft über ein in einem Gehäuse angeordnetes Gebläse, das auch als Ventilator bezeichnet werden kann, in das Gehäuse eingesaugt und nach Passieren des Gebläses wieder ausgegeben. Dunstabzugsvorrichtungen können dabei in zwei unterschiedlichen Betriebsarten, Abluftbetrieb und Umluftbetrieb, betrieben werden. Bei Dunstabzugsvorrichtungen, die im Umluftbetrieb betrieben werden, strömt die aus dem Gehäuse ausgeblasene, gefilterte Luft in der Regel in einen Luftkanal und wird von dort über eine Umluftweiche in zwei oder mehrere Luftströme aufgeteilt oder in ihrer Strömungsrichtung umgelenkt und diese Luftströme werden zurück in das Küchenumfeld geleitet. Die Dunstabzugsvorrichtung kann insbesondere eine Dunstabzugshaube darstellen.

Eine solche Dunstabzugshaube mit Umluftweiche ist beispielsweise in der DE 101 188 881 A1 beschrieben.

Bei Betrieb der Dunstabzugsvorrichtung werden Ausströmgeräusche erzeugt, die vom Benutzer als unangenehm empfunden werden.

Der vorliegenden Erfindung liegt daher die Aufgabe zugrunde eine Lösung zu schaffen, mittels derer die Abstrahlung von Geräuschen beim Betrieb der Dunstabzugsvorrichtung reduziert werden kann, ohne die Performance der Dunstabzugsvorrichtung zu beeinträchtigen.

Gemäß einem ersten Aspekt betrifft die Erfindung daher eine Umluftweiche für eine Dunstabzugsvorrichtung, wobei die Umluftweiche eine Lufteinlassöffnung und mindestens eine zu der Lufteinlassöffnung geneigte Luftauslassöffnung aufweist. Die Umluftweiche ist dadurch gekennzeichnet, dass an zumindest einem Teil einer Anströmfläche der Umluftweiche, die der Lufteinlassöffnung gegenüberliegt, eine Geräuschreduzierungsvorrichtung angeordnet ist.

Als Umluftweiche wird erfindungsgemäß eine Vorrichtung bezeichnet, durch die ein Luftstrom, der in die Vorrichtung eintritt, umgelenkt werden kann. Zudem wird in der Umluftweiche ein eintretender Luftstrom in mindestens zwei unterschiedlich gerichtete Luftströme aufgeteilt. Die Umlenkung des eintretenden Luftstroms kann beispielsweise 90° betragen.

Die Dunstabzugsvorrichtung kann eine Dunstabzugshaube darstellen. Als Dunstabzugshaube wird eine Küchendunstabzugshaube bezeichnet, die über einem Kochfeld montiert werden kann. In einer bevorzugten Ausführungsform stellt die Dunstabzugshaube dabei eine sogenannte Wandesse dar, die mit deren Rückseite an einer Raumwand der Küche befestigt ist. Die Dunstabzugshaube weist vorzugsweise ein Dunstabzugsgehäuse, einen Luftkanal und einen Kamin auf. In dem Dunstabzugsgehäuse ist das Gebläse der Dunstabzugshaube aufgenommen, das auch als Ventilator bezeichnet werden kann. In dem Dunstabzugsgehäuse, insbesondere in der Unterseite des Dunstabzugsgehäuses liegt eine Absaugöffnung, über die Luft in das Dunstabzugsgehäuse von dem Raum oberhalb eines Kochfeldes abgesaugt werden und in das Dunstabzugsgehäuse gelangen kann. An dem Dunstabzugsgehäuse kann in Strömungsrichtung nach dem Gebläse ein Luftkanal angeschlossen sein. Der Luftkanal kann ein starres Rohr oder ein flexibles Rohr darstellen. Der Luftkanal kann an einem an dem Dunstabzugsgehäuse angeordneten Auslassstutzen befestigt sein und sich vorzugsweise von dem Dunstabzugsgehäuse aus nach oben erstrecken. Der Luftkanal kann in einem Kamin aufgenommen sein. Der Kamin deckt dabei vorzugsweise den Luftkanal nach vorne und zu den Seiten ab. Zusätzlich zu dem Luftkanal kann in dem Kamin auch das Dunstabzugsgehäuse aufgenommen sein. Bei dieser Ausführungsform kann die Unterseite des Kamins die Absaugöffnung bilden oder an der Unterseite des Kamins ein Wrasenschirm befestigt sein, in dem die Absaugöffnung gebildet ist. Die Unterseite des Dunstabzugsgehäuses oder des Kamins kann in der Horizontalen liegen oder nach oben geneigt sein. In der letzteren Ausführungsform kann die Dunstabzugshaube auch als Kopffrei-Esse oder Schrägesse bezeichnet werden. Die Umluftweiche wird bei einer Dunstabzugshaube vorzugsweise in dem Kamin der Dunstabzugshaube angeordnet und ist mit dem Luftkanal oder dem Dunstabzugsgehäuse direkt verbunden.

Alternativ kann die Dunstabzugsvorrichtung eine sogenannte Muldenlüftung darstellen. Hierbei liegt die Absaugöffnung in oder neben einem Kochfeld und Luft wird nach unten abgesaugt. Die Umluftweiche kann bei dieser Ausführungsform der Dunstabzugsvorrichtung beispielsweise im Sockel eines Küchenschranks angeordnet sein. Die Umluftweiche ist dabei mit der Unterseite des Dunstabzugsgehäuses der Dunstabzugsvorrichtung verbunden und die Luft tritt von oben in die Umluftweiche ein.

Die Umluftweiche weist eine Lufteinlassöffnung und mindestens eine Luftauslassöffnung auf. Handelt es sich bei der Umluftweiche um eine Umluftweiche einer Dunstabzugshaube, liegt die Lufteinlassöffnung in der Unterseite der Umluftweiche. Bei einer Umluftweiche einer Muldenlüftung liegt die Lufteinlassöffnung in der Oberseite der Umluftweiche. Im Folgenden wird die Umluftweiche im Wesentlichen unter Bezugnahme auf eine Umluftweiche einer Dunstabzugshaube bezeichnet. Richtungsangaben, wie oben und unten, beziehen sich dabei auf eine Umluftweiche, die sich im eingebauten Zustand oberhalb des Dunstabzugsgehäuses befindet. Für eine Umluftweiche einer Muldenlüftung gelten die Angaben entsprechend umgekehrt.

Die mindestens eine Luftauslassöffnung ist zu der Lufteinlassöffnung geneigt angeordnet. Vorzugsweise ist die Luftauslassöffnung zu der Lufteinlassöffnung nach außen versetzt. Vorzugsweise liegt die mindestens eine Luftauslassöffnung senkrecht zu der Lufteinlassöffnung.

Die Umluftweiche weist eine Anströmfläche auf. Als Anströmfläche wird die der Lufteinlassöffnung gegenüberliegende Fläche bezeichnet. Somit ist die Anströmfläche die Fläche, die von der aus der Lufteinlassöffnung austretenden Luft angeströmt wird. An der Anströmfläche erfolgt die Umlenkung und vorzugsweise die Aufspaltung des Luftstroms. Die Anströmfläche kann daher auch als Umlenkfläche oder Umlenkung bezeichnet werden. Erfindungsgemäß ist an zumindest einem Teil der Anströmfläche eine Geräuschreduzierungsvorrichtung angeordnet. Durch diese Anordnung der Geräuschreduzierungsvorrichtung können Geräusche, die durch das Gebläse der Dunstabzugsvorrichtung, durch das Durchströmen von Luft durch Filter der Dunstabzugsvorrichtung und durch das Umlenken der Luft in der Umluftweiche entstehen, gedämpft werden. Als Geräuschreduzierungsvorrichtung wird vorzugsweise eine Vorrichtung bezeichnet, durch die Geräusche absorbiert werden und/oder eine Schalldämmung erfolgt.

Gemäß einer bevorzugten Ausführungsform weist die Geräuschreduzierungsvorrichtung eine Höhe auf, die geringer ist als die Höhe der Luftauslassöffnung. Als Höhe der Luftauslassöffnung wird die Abmessung der Luftauslassöffnung bezeichnet, die sich in der Richtung zwischen einer Oberwand der Umluftweiche und einer Unterwand der Umluftweiche erstreckt. Die Höhe der Geräuschreduzierungsvorrichtung kann auch als Dicke der Geräuschreduzierungsvorrichtung bezeichnet werden. Die Dicke der Geräuschreduzierungsvorrichtung kann beispielsweise im Bereich von 0,5cm bis 5cm liegen und vorzugsweise 1cm betragen. Indem die Höhe der Geräuschreduzierungsvorrichtung geringer ist als die Höhe der Luftauslassöffnung wird durch die Geräuschreduzierungsvorrichtung das Austreten von Luft aus der Umluftweiche nicht oder nur geringfügig behindert und dadurch die Performance der Dunstabzugsvorrichtung nicht oder nur geringfügig verringert.

Gemäß einer Ausführungsform umfasst die Geräuschreduzierungsvorrichtung eine Schallabsorptionsschicht. Die Schallabsorptionsschicht kann beispielsweise eine Schaumstoffschicht darstellen. Die Schallabsorptionsschicht kann beispielsweise aus einem Polyurethan-Schaumstoff, insbesondere einem Polyurethan-Schaumstoff auf Polyetherbasis bestehen. Durch die weiche Oberfläche einer Schaumstoffschicht kann der Schall, der von dem Gebläse erzeugt wird, beim Durchströmen von Luft durch Filter der Dunstabzugsvorrichtung und/oder durch das Umlenken der Luft in der Umluftweiche entsteht, zumindest teilweise absorbiert werden. Zudem ist der Schallpegel, der durch das Umlenken an einer weichen Oberfläche erfolgt, geringer als der Schallpegel, der an einer schallharten Oberfläche erfolgt. Somit können die Anströmgeräusche weiter verringert werden.

Gemäß einer Ausführungsform umfasst die Geräuschreduzierungsvorrichtung zusätzlich oder alternativ zu der Schallabsorptionsschicht eine perforierte Platte. Die perforierte Platte kann aus einem schallharten Material bestehen, beispielsweise aus Kunststoff oder Metall. Die perforierte Platte kann auch als Lochplatte oder Lochblech bezeichnet werden. Durch die Verwendung einer perforierten Platte kann der auf die Geräuschreduzierungsvorrichtung auftreffende Schall zumindest teilweise durch die Perforation hindurchtreten und somit an einem Austreten über die Luftauslassöffnung der Umluftweiche gehindert wird. Umfasst die Geräuschreduzierungsvorrichtung sowohl eine Schallabsorptionsschicht als auch eine perforierte Platte, ist vorzugsweise die perforierte Platte an der Seite der Geräuschreduzierungsvorrichtung angeordnet, die der Lufteinlassöffnung zugewandt ist. In Strömungsrichtung ist die Schallabsorptionsschicht damit hinter der perforierten Platte angeordnet.

Mit dieser Maßnahme können auch tonale (subjektiv störende Töne) reduziert werden. Auch subjektive Wahrnehmung, sogenannte psychoakustischen Parameter, zeigen eine deutliche Reduktion dieser tonalen Anteile und der höheren Frequenzbereiche. Der Kunde empfindet das Geräusch als kraftvoller und angenehmer.

Die Geräuschreduzierungsvorrichtung deckt vorzugsweise eine Fläche ab, die zumindest der Größe der Lufteinlassöffnung entspricht. Besonders bevorzugt deckt die Geräuschreduzierungsvorrichtung aber eine Fläche ab, die größer als die Größe der Lufteinlassöffnung ist. Gemäß einer Ausführungsform erstreckt sich die Geräuschreduzierungsvorrichtung über die gesamte Anströmfläche und bis zu der Luftauslassöffnung der Umluftweiche. Bei dieser Ausführungsform deckt die Geräuschreduzierungsvorrichtung somit die gesamte Innenfläche einer Seite der Umluftweiche, insbesondere der Oberwand oder des Oberteils der Umluftweiche ab.

Gemäß einer bevorzugten Ausführungsform weist die Umluftweiche in der Mitte der Breite der Oberwand, insbesondere des Oberteils der Umluftweiche eine Vertiefung auf, die sich von der Vorderseite der Umluftweiche aus nach hinten erstreckt. Die Vertiefung kann dabei an der Vorderseite oder in einem Abstand zu der Vorderseite der Umluftweiche beginnen. Gemäß einer bevorzugten Ausführungsform erstreckt sich die Vertiefung bis zu der Rückseite der Umluftweiche.

Gemäß einer Ausführungsform stellt die Vertiefung eine abgerundete Rinne mit runder Vorderseite dar. Insbesondere stellt die Vorderseite eine Form eines Teils einer Kegelwand dar. An der abgerundeten Rinne legt sich der von unten kommende Luftstrom aus der Lufteinlassöffnung an und wird und zu seitlichen Luftauslassöffnungen der Umluftweiche geführt. Der vordere, luftangeströmte Teil der Vertiefung der Oberwand, insbesondere des Oberteils der Umluftweiche kann kegelförmig sein, sodass sich der von unten kommende Luftstrom aus der Lufteinlassöffnung an der kegelförmigen Fläche anlegt und zu einer vorderen Luftauslassöffnung an der Vorderseite der Umluftweiche geführt wird.

Indem eine Vertiefung in der Oberwand, insbesondere dem Oberteil, der Umluftweiche vorgesehen ist, wird die aus der Lufteinlassöffnung ausströmende Luft zumindest in zwei seitliche Luftströme aufgeteilt. Indem vorzugsweise die Vorderseite der Vertiefung einen Teil einer Kegelwand bildet, kann zusätzlich zu den seitlichen Luftströmen ein nach vorne gerichteter Luftstrom erzeugt werden.

Die Vertiefung ist so ausgerichtet, dass diese zumindest bereichsweise oberhalb der Lufteinlassöffnung liegt. Somit bildet die Vertiefung zumindest einen Teil der Anströmfläche und sorgt dadurch für eine Aufspaltung beziehungsweise Umlenkung der Luft, die über die Lufteinlassöffnung in die Umluftweiche eintritt.

Gemäß einer Ausführungsform umfasst die Umluftweiche einen Grundkörper. Der Grundkörper kann aus schallhartem Material, beispielsweise Kunststoff bestehen. Die Geräuschreduzierungsvorrichtung ist gemäß einer Ausführungsform an dem Grundköper, insbesondere einer Innenseite des Grundkörpers befestigt. Beispielsweise kann die Geräuschreduzierungsvorrichtung an dem Grundkörper durch Klebstoff befestigt sein.

Der Grundkörper kann einteilig oder mehrteilig aufgebaut sein. Gemäß einer Ausführungsform umfasst der Grundkörper der Umluftweiche zwei Körperteile, wobei in einem ersten Körperteil die Lufteinlassöffnung gebildet ist und die Anströmfläche durch zumindest einen Teilbereich des zweiten Körperteils gebildet wird. Bei einer Umluftweiche einer Dunstabzugshaube stellt das erste Körperteil das Unterteil der Umluftweiche und das zweite Körperteil das Oberteil der Umluftweiche dar. Die Körperteile werden dementsprechend im Folgenden als Unterteil oder Oberteil der Umluftweiche bezeichnet.

Gemäß einer Ausführungsform ist die Geräuschreduzierungsvorrichtung an der Innenseite des zweiten Körperteils, das heißt des Oberteils befestigt. Die Innenseite stellt hierbei die Unterseite des Oberteils dar.

Vorzugsweise weist das Unterteil eine Grundfläche auf, die im einfachsten Fall eine ebene Platte darstellen kann. Die Lufteinlassöffnung kann in der Fläche des Unterteils, insbesondere in der Grundfläche gebildet sein. Vorzugsweise schließt sich an die Grundfläche nach unten ein Verbindungsstutzen an. Der Verbindungsstutzen kann eine Rohrform mit konstantem Durchmesser darstellen. In diesem Fall wird die Lufteinlassöffnung durch eine Öffnung in der Grundfläche, insbesondere einer Platte, gebildet, die vorzugsweise den gleichen Durchmesser, wie die Rohrform des Verbindungsstutzens aufweist. Alternativ zu der Rohrform mit konstantem Durchmesser kann der Verbindungsstutzen an dem Übergang zu der Grundfläche eine Trichterform aufweisen. In diesem Fall liegt die die Lufteinlassöffnung in der Höhe, ab der der Durchmesser des Verbindungsstutzens nach oben zunimmt. Die Lufteinlassöffnung kann in dieser Ausführungsform unterhalb der Unterseite der Grundfläche liegen. Der Verbindungsstutzen der Umluftweiche ist vorzugsweise im oberen Bereich abgerundet, um Strömungsabrisse zu den Luftauslassöffnungen der Umluftweiche zu minimieren.

Das Unterteil und insbesondere die Grundfläche weist vorzugsweise eine rechteckige Form auf. Die Breite und Tiefe des Unterteils und insbesondere der Grundfläche entspricht dabei vorzugsweise der Breite und Tiefe des Kamins der Dunstabzugshaube, in dem die Umluftweiche angeordnet wird.

Die Lufteinlassöffnung kann in der Mitte der Tiefe der Unterwand, insbesondere des Unterteils, insbesondere der Grundfläche angeordnet sein. Gemäß einer Ausführungsform ist die Lufteinlassöffnung aber zu der Mitte der Unterwand, insbesondere des Unterteils, insbesondere der Grundfläche, nach vorne versetzt angeordnet.

Die Oberwand, insbesondere das Oberteil der Umluftweiche ist erfindungsgemäß ein geschlossenes Bauteil. Dies bedeutet, dass das Oberteil keine Öffnung aufweist, durch die Luft aus der Umluftweiche austreten kann. Das Oberteil kann eine Grundfläche umfassen. Gemäß einer Ausführungsform besteht das Oberteil aus der Grundfläche. Die Grundfläche stellt, wie die Grundfläche des Unterteils, in der einfachsten Ausführungsform eine Platte dar. Das Oberteil, insbesondere die Grundfläche, weist vorzugsweise eine rechteckige Form auf. Die Breite und Tiefe des Oberteils und insbesondere der Grundfläche entspricht dabei vorzugsweise der Breite und Tiefe des Unterteils und besonders bevorzugt der Breite und Tiefe des Kamins, in dem die Umluftweiche angeordnet wird.

Die Umluftweiche weist eine Vorderseite und eine der Vorderseite gegenüberliegende Rückseite sowie zwei sich zwischen Vorderseite und Rückseite erstreckende Seiten auf. Die Vorderseite kann auch als erste Seite bezeichnet werden, die Rückseite als zweite Seite und die sich dazwischen erstreckenden Seiten als dritte und vierte Seite bezeichnet werden. In dem in einer Dunstabzugshaube und insbesondere in dem Kamin der Dunstabzugshaube montierten Zustand der Umluftweiche ist die Rückseite, das heißt die zweite Seite, der Umluftweiche der Rückseite des Kamins zugewandt. Die Rückseite des Kamins ist dabei vorzugsweise offen. Die Rückseite der Umluftweiche liegt daher vorzugsweise an der Raumwand an, an der die Dunstabzugshaube befestigt ist. Die Vorderseite und die Seiten der Umluftweiche sind im montierten Zustand jeweils der Vorderwand und den Seiten des Kamins zugewandt und liegen vorzugsweise an diesen Wänden des Kamins an. In dem Kamin können Öffnungen beispielsweise in Form von Schlitzen vorgesehen sein.

Die Umluftweiche kann an deren dritten und vierten Seite offen sein und an der Vorderseite und Rückseite geschlossen sein. In einer alternativen Ausführungsform ist die Umluftweiche vorzugsweise an der Vorderseite und den beiden Seiten zumindest bereichsweise offen. Vorzugsweise ist die Vorderseite vollständig offen und die Seiten sind zumindest im vorderen Bereich offen.

Gemäß einer Ausführungsform umfasst die Umluftweiche zumindest ein Luftführungselement. Das Luftführungselement ist zwischen dem Oberteil und Unterteil der Umluftweiche angeordnet. Als Luftführungselement wird ein Element bezeichnet, das die Luftströmung in der Umluftweiche in eine vorgegebene Richtung leitet. In einer Ausführungsform ist nur ein einziges Luftführungselement in der Umluftweiche angeordnet. In weiteren Ausführungsformen sind aber mehr als ein Luftführungselement in der Umluftweiche angeordnet, wobei diese unterschiedlich ausgestaltet sein können. Mindestens ein Luftführungselement ist vorzugsweise zumindest teilweise nach vorne gekrümmt. Die Krümmung kann an dem seitlichen Ende des Luftführungselementes, an dem dieses an eine der Seiten der Umluftweiche angrenzt, vorliegen.

Ein Luftführungselement ist vorzugsweise eine Sperrwand. Als Sperrwand wird eine Wand bezeichnet, die zumindest einen Bereich der Umluftweiche von einem weiteren Bereich der Umluftweiche abgrenzt. Die Sperrwand kann daher auch Trennwand bezeichnet werden. Die Sperrwand erstreckt sich vorzugsweise zwischen der Oberwand, insbesondere dem Oberteil und der Unterwand, insbesondere dem Unterteil und deckt den Abstand zwischen dem Oberwand beziehungsweise Oberteil und Unterwand beziehungsweise Unterteil ab. Gemäß einer bevorzugten Ausführungsform erstreckt sich die Sperrwand in vertikaler Richtung.

Die Sperrwand ist vorzugsweise hinter der Lufteinlassöffnung angeordnet. Als hinter der Lufteinlassöffnung angeordnet wird eine Sperrwand bezeichnet, die sich in dem Bereich zwischen der Lufteinlassöffnung und der Rückseite, das heißt der zweiten Seite der Umluftweiche befindet. Dadurch, dass die Sperrwand nicht in der Fläche der Lufteinlassöffnung, sondern zu dieser nach hinten versetzt liegt, kann sichergestellt werden, dass die gesamte aus der Lufteinlassöffnung austretende Luft zu den Seiten der Umluftweiche und der Vorderseite der Umluftweiche gelangen und über diese austreten kann. Zudem kann durch eine Sperrwand ein hinterer abgegrenzter Bereich in der Umluftweiche geschaffen werden. In diesem abgegrenzten Raum kann eine Befestigungsvorrichtung zur Befestigung der Umluftweiche an einer Raumwand angeordnet sein.

Die Sperrwand kann eine einteilige Wand darstellen. Hierbei kann die Sperrwand an dem Oberteil und/oder dem Unterteil der Umluftweiche befestigt beziehungsweise mit dem Oberteil oder Unterteil einteilig ausgebildet sein. Es liegt aber auch im Rahmen der Erfindung, dass die Sperrwand zweiteilig ausgestaltet ist. Bei dieser Ausführungsform kann an dem Oberteil ein oberer Teil der Sperrwand und an dem Unterteil ein unterer Teil der Sperrwand befestigt sein und die Sperrwand durch Zusammenfügen des Oberteils und Unterteils gebildet werden.

Die Sperrwand weist vorzugsweise eine Breite auf, die zumindest dem Durchmesser der Lufteinlassöffnung entspricht. Besonders bevorzugt entspricht die Breite der Sperrwand der Breite des Unterteils und weiter bevorzugt der Breite der Umluftweiche.

Bei einer Ausführungsform, bei der die Sperrwand an dem Oberteil befestigt ist oder mit dieser einteilig ausgestaltet ist, ist die Geräuschreduzierungsvorrichtung vorzugsweise vor der Sperrwand an dem Oberteil befestigt und erstreckt sich von der Sperrwand bis zu der Vorderseite der Umluftweiche.

Zusätzlich zu dem mindestens einen Luftführungselement können zwischen dem Oberteil und Unterteil ein oder mehrere Verbindungselemente vorgesehen sein. Insbesondere können an den vorderen Ecken der Umluftweiche Verbindungsstege oder Verbindungsstifte vorgesehen sein, über die das Oberteil und das Unterteil bei einem mehrteiligen Aufbau der Umluftweiche aneinander befestigt werden können und bei einem einteiligen Aufbau der Umluftweiche zueinander auf Distanz gehalten werden können.

Bei einem mehrteiligen Aufbau kann durch die Verbindung des Oberteils mit dem Unterteil zusätzlich die an dem Oberteil vorgesehene Geräuschreduzierungsvorrichtung fixiert werden, indem diese zwischen dem Oberteil und den Verbindungsstegen oder Verbindungsstiften gehalten wird.

Gemäß einer Ausführungsform weist die Umluftweiche zusätzlich zu der Sperrwand mindestens zwei Luftführungselemente auf, die Luftleitelemente darstellen. Die Luftleitelemente erstrecken sich zwischen der Oberwand beziehungsweise dem Oberteil und der Unterwand beziehungsweise dem Unterteil. Insbesondere decken die Luftleitelemente jeweils den Abstand zwischen der Oberwand beziehungsweise dem Oberteil und der Unterwand beziehungsweise dem Unterteil ab. Gemäß einer Ausführungsform erstrecken sich die Luftleitelemente in vertikaler Richtung. Zudem erstrecken sich die Luftleitelemente jeweils zwischen der Lufteinlassöffnung und einer Seite der Umluftweiche, das heißt einer der dritten oder vierten Seite der Umluftweiche. Jedes der Luftleitelemente weist vorzugsweise zumindest an dem seitlichen Ende einen nach vorne gekrümmten Bereich auf. Vorzugsweise erstreckt sich der nach vorne gekrümmte Bereich über die gesamte Breite des Luftleitelementes. Die Luftleitelemente stellen vorzugsweise Lamellen dar. Die Luftleitelemente können auch als seitliche Luftleitelemente bezeichnet werden.

Indem seitliche Luftleitelemente vorgesehen sind, wird der zu den Seiten gerichtete Luftstrom in der Umluftweiche noch vor dem Austritt aus der Umluftweiche nach vorne umgelenkt. Damit wird durch die seitlichen Luftleitelemente das Anströmen und damit das Aufstauen von Luft an seitlichen Raumwänden oder seitlichen Schrankwänden verhindert und damit Querströmungen auf dem Kochfeld vermindert oder verhindert.

Gemäß einer Ausführungsform sind zwei der Luftleitelemente vordere, seitliche Luftleitelemente, die sich jeweils von dem Rand der Lufteinlassöffnung zu einem Übergang zwischen der Vorderseite und einer angrenzenden Seite, insbesondere dritten Seite oder vierten Seite erstrecken. Insbesondere kann sich das vordere, seitliche Luftleitelement bei einer rechteckigen Umluftweiche von der Lufteinlassöffnung zu einer vorderen Ecke erstrecken. Hierdurch kann zum einen ein zuverlässiger nach vorne gerichteter Luftstrom über die Seiten der Umluftweiche ausgegeben werden und zum anderen eine Verwirbelung mit der Luft, die von der Lufteinlassöffnung zur Vorderseite der Umluftweiche strömt verhindert werden.

Gemäß einer weiteren Ausführungsform weist die Umluftweiche zusätzlich zu der Sperrwand und einem vorderen Luftleitelement mindestens ein mittleres Luftleitelement auf. Als mittleres Luftleitelement wird ein Luftleitelement bezeichnet, das zwischen der Sperrwand und dem vorderen Luftleitelement angeordnet ist. Auch das mittlere Luftleitelement erstreckt sich von dem Rand der Lufteinlassöffnung zu einer der Seiten, insbesondere der dritten oder vierten Seite der Umluftweiche.

Die Luftleitelemente weisen eine solche Länge auf, dass diese den Abstand zwischen der Lufteinlassöffnung und der benachbarten Seite, dritte oder vierte Seite der Umluftweiche abdeckt. Es liegt aber auch im Rahmen der Erfindung, dass die Länge des Luftleitelementes geringer ist als der entsprechende Abstand. In diesem Fall liegen die Luftleitelement vorzugsweise zu der Seite der Umluftweiche beabstandet, grenzen aber weiterhin an der Lufteinlassöffnung an. Die Luftleitelemente ragen vorzugsweise aber nicht in die Lufteinlassöffnung hinein. Es liegt aber auch im Rahmen der Erfindung, dass die Luftleitelemente zumindest teilweise bis in die Lufteinlassöffnung ragen.

Durch die Luftleitelemente kann die an dem Oberteil vorgesehene Geräuschreduzierungsvorrichtung zusätzlich fixiert werden, indem die Luftleitelement von unten an der Geräuschreduzierungsvorrichtung anliegen.

Gemäß einer bevorzugten Ausführungsform ist der Abstand der Lufteinlassöffnung zu der Vorderseite der Umluftweiche geringer, als deren Abstand zu der Rückseite der Umluftweiche.

Gemäß einem weiteren Aspekt betrifft die Erfindung eine Dunstabzugsvorrichtung, die eine erfindungsgemäße Umluftweiche umfasst.

Vorteile und Merkmale, die bezüglich der Umluftweiche beschrieben werden und wurden, gelten - soweit anwendbar - entsprechend für die Dunstabzugshaube und umgekehrt.

Die Dunstabzugsvorrichtung kann eine Dunstabzugshaube oder eine Muldenlüftung darstellen. Vorzugsweise umfasst die Dunstabzugsvorrichtung ein Dunstabzugsgehäuse, in dem das Gebläse der Dunstabzugsvorrichtung angeordnet ist und die Umluftweiche ist mit dem Dunstabzugsgehäuse verbunden.

Die Erfindung wird im Folgenden erneut unter Bezugnahme auf die beiliegenden Figuren beschrieben. Es zeigen:
- Figur 1:: eine schematische Blockdarstellung einer Ausführungsform einer erfindungsgemäßen Dunstabzugsvorrichtung;
- Figur 2:: eine schematische, perspektivische Draufsicht einer ersten Ausführungsform der erfindungsgemäßen Umluftweiche;
- Figur 3:: eine schematische Schnittansicht der Ausführungsform der Umluftweiche nach Figur 2;
- Figur 4:: eine schematische Schnittansicht einer zweiten Ausführungsform der erfindungsgemäßen Umluftweiche;
- Figur 5:: eine schematische, perspektivische Draufsicht einer dritten Ausführungsform der erfindungsgemäßen Umluftweiche;
- Figur 6:: eine schematische Unteransicht einer ersten Ausführungsform des Oberteils der Umluftweiche nach Figur 5; und
- Figur 7:: eine schematische Unteransicht einer zweiten Ausführungsform des Oberteils der Umluftweiche nach Figur 5.

In Figur 1 ist eine Ausführungsform der erfindungsgemäßen Dunstabzugsvorrichtung 1 gezeigt. Die Dunstabzugsvorrichtung 1 stellt eine Dunstabzugshaube dar. Die Dunstabzugsvorrichtung 1 weist ein Dunstabzugsgehäuse 12 auf, in dem das Gebläse (nicht gezeigt) aufgenommen ist. An das Dunstabzugsgehäuse 12 schließt sich ein Luftkanal 100 an, der zu einer Umluftweiche 11 führt. In der gezeigten Ausführungsform sind das Dunstabzugsgehäuse 12, der Luftkanal 100 und die Umluftweiche 11 in einem Kamin 101 aufgenommen. An der Unterseite des Kamins 101 ist eine Sichthaube angeordnet. In der gezeigten Ausführungsform ist die Sichthaube horizontal angeordnet. Es liegt aber auch im Rahmen der Erfindung, dass die Sichthaube zu der Horizontalen nach oben geneigt angeordnet ist.

In Figur 2 und Figur 3 ist eine erste Ausführungsform einer erfindungsgemäßen Umluftweiche 11 gezeigt. Die Umluftweiche 11 weist eine Lufteinlassöffnung 110 und zwei Luftauslassöffnungen 111 auf. Die Lufteinlassöffnung 100 ist in der gezeigten Ausführungsform in einem Verbindungsstutzen 1100 gebildet, über den die Umluftweiche 11 beispielsweise an einen in Figur 1 gezeigten Luftkanal 100 angeschlossen werden kann. Die Luftauslassöffnungen 111 liegen in der gezeigten Ausführungsform senkrecht zu der Lufteinlassöffnung 110 und befinden sich an gegenüberliegenden Seiten der Umluftweiche 11. Die Umluftweiche 11 weist eine Vorderwand und eine Rückwand, sowie eine Oberwand und eine Unterwand auf. An die Unterwand schließt sich der Verbindungsstutzen 1100 an. Die Oberwand weist eine Vertiefung auf, durch die der Luftstrom, der die Oberwand von unten anströmt, in zwei Luftströme aufgeteilt wird, die über die Luftauslassöffnungen 111 aus der Umluftweiche 11 austreten. Die Vertiefung erstreckt sich hierbei über die gesamte Tiefe der Umluftweiche 11, das heißt von der Vorderwand bis zur Rückwand. Die Wandstärke der Oberwand ist über deren gesamte Fläche gleichbleibend. Der Bereich der Oberwand, in dem die Vertiefung vorgesehen ist, stellt somit die Anströmfläche 112, auf die der Luftstrom, der durch die Lufteinlassöffnung 110 in die Umluftweiche 11 eintritt, auftrifft und aufgespaltet wird. Die Umluftweiche 11, insbesondere die Oberwand besteht in der dargestellten Ausführungsform aus einem schallharten Material, beispielsweise aus einem schallharten Kunststoff.

Wie sich aus Figur 3 ergibt, ist an der Unterseite der Oberwand der Umluftweiche 11 im Bereich der Anströmfläche 112 eine Geräuschreduzierungsvorrichtung 2 angeordnet. Die Geräuschreduzierungsvorrichtung 2 wird bei der ersten Ausführungsform durch eine Schallabsorptionsschicht 20 gebildet. Diese kann an der Unterseite der Oberwand der Umluftweiche 11 durch Klebstoff befestigt sein.

Die Geräuschreduzierungsvorrichtung 2 endet in der ersten Ausführungsform in einem Abstand zu den Luftauslassöffnungen 111. Es liegt aber auch im Rahmen der Erfindung, dass die Geräuschreduzierungsvorrichtung 2 die gesamte Unterseite der Oberwand abdeckt.

In Figur 4 ist eine zweite Ausführungsform einer Umluftweiche 11 gezeigt. Diese Ausführungsform unterscheidet sich von der ersten Ausführungsform nur durch den Aufbau der Geräuschreduzierungsvorrichtung 2. In der zweiten Ausführungsform besteht die Geräuschreduzierungsvorrichtung 2 aus einer Schallabsorptionsschicht 20 und einer perforierten Platte 21. Die perforierte Platte 21 ist an der Unterseite der Schallabsorptionsschicht 20 angeordnet. Hierdurch kann Luft und auch Schall, die auf die Geräuschreduzierungsvorrichtung 2 auftreffen zumindest teilweise durch die perforierte Platte 21 hindurchtreten und auf die dahinterliegende Schallabsorptionsschicht 20 auftreffen.

In Figur 5 ist eine dritte Ausführungsform einer Umluftweiche 11 gezeigt. Diese Ausführungsform stellt eine mehrteilige Ausführungsform dar. Der Grundkörper der Umluftweiche 11 weist bei dieser Ausführungsform ein erstes Körperteil, das als Unterteil 113 bezeichnet wird, und ein zweites Körperteil, das als Oberteil 114 bezeichnet wird, auf. Das Unterteil 113 weist einen sich nach unten erstreckenden Verbindungsstutzen 1100 auf, in dem die Lufteinlassöffnung 1100 gebildet ist. Die Umluftweiche 11 weist in der gezeigten Ausführungsform an der Vorderseite und den Seiten jeweils Luftauslassöffnungen 111 auf. Zwischen dem Unterteil 113 und Oberteil 114 sind Luftführungselemente 115 angeordnet. In der gezeigten Ausführungsform weist die Umluftweiche 11 als Luftführungselement 115 eine Sperrwand 1151 auf, die das Innere der Umluftweiche 11 nach hinten begrenzt. Zudem sind als weitere Luftführungselemente 115 Luftleitelemente 1150 vorgesehen, die als Lamellen ausgebildet sind. Die Luftleitelemente 1150 erstrecken sich jeweils von einer Seite der Umluftweiche 11 und erstrecken sich bis zu der Lufteinlassöffnung 1100. Somit sind in der gezeigten dritten Ausführungsform der Umluftweiche an jeder der gegenüberliegenden Seiten der Umluftweiche 11 jeweils zwei Luftauslassöffnungen 111 und an der Vorderseite der Umluftweiche 11 eine weitere Luftauslassöffnung 111 gebildet.

In der Mitte der Breite des Oberteils 114 weist dieses eine Vertiefung auf, die sich von der Vorderseite der Umluftweiche 11 aus nach hinten erstreckt. Die Vertiefung kann dabei an der Vorderseite oder in einem Abstand zu der Vorderseite der Umluftweiche 11 beginnen. In der gezeigten Ausführungsform erstreckt sich die Vertiefung bis zu der Rückseite der Umluftweiche 11. Die Vertiefung weist eine abgerundete Rinne mit runder Vorderseite auf. Insbesondere stellt die Vorderseite der Vertiefung eine Form eines Teils einer Kegelwand dar. Die Wandstärke des Oberteils 114 ist über dessen gesamte Fläche konstant.

In Figur 6 ist eine erste Ausführungsform eines Oberteils 114 einer Umluftweiche 11 nach Figur 5 gezeigt. Wie sich aus Figur 6 ergibt, ist bei der ersten Ausführungsform des Oberteils 114 die Unterseite des Oberteils 114 teilweise durch eine Geräuschreduzierungsvorrichtung 2 bedeckt. Die Geräuschreduzierungsvorrichtung 2 besteht bei der ersten Ausführungsform des Oberteils 114 aus einer Schallabsorptionsschicht 20. Die Schallabsorptionsschicht 20 deckt den gesamten Bereich der Unterseite des Oberteils 114 ab, der vor der Sperrwand 1151 liegt. Somit deckt die Schallabsorptionsschicht 20 auch die Anströmfläche 112 des Oberteils 114 ab. Die Schallabsorptionsschicht 20 erstreckt sich bis zu den Seiten und der Vorderseite des Oberteils 114.

Das Oberteil 114 wird an dem Unterteil 113 über Verbindungselemente befestigt. In dem zusammengebauten Zustand wird die Geräuschreduzierungsvorrichtung 2 dabei zwischen den Oberkanten der Luftführungselemente 115 und der Unterseite des Oberteils 114 eingeklemmt. Dadurch kann die Geräuschreduzierungsvorrichtung 2 zusätzlich zu einer Klebverbindung mit dem Oberteil 114 sicher gehalten werden. Zudem kann Schall, der durch Schwingung des Unterteils 113 erzeugt wird, durch die Geräuschreduzierungsvorrichtung 2 absorbiert werden und wird somit nicht an das Oberteil 114 übertragen oder zumindest reduziert.

In Figur 7 ist eine zweite Ausführungsform eines Oberteils 114 der Umluftweiche nach Figur 5 gezeigt. Das Oberteil 114 unterscheidet sich von der ersten Ausführungsform des Oberteils nur dadurch, dass die Geräuschreduzierungsvorrichtung 2 zusätzlich zu der Schallabsorptionsschicht 20 eine perforierte Platte 21 aufweist. Die perforierte Platte 21 ist an der Unterseite der Schallabsorptionsschicht 20 angeordnet.

Bei Umluftvarianten einer Dunstabzugsvorrichtung wird in der Regel die ausströmende Luft durch einen Kanal geführt und durch eine Weiche zur Seite umgelenkt. Hierbei ist das Ausströmgeräusch die lauteste Geräuschquelle. Mit der vorliegenden Erfindung wird eine geräuschreduzierende Maßnahme geschaffen, durch die die Geräusche die durch Ventilator, Filter und Umlenkung entstehen, nicht ungedämpft zum Benutzer der Dunstabzugsvorrichtung umgelenkt werden.

Bei der vorliegenden Erfindung wird die Umluftweiche vorzugsweise mit einer Geräuschreduzierungsvorrichtung, die insbesondere eine Akustikdämmung darstellt, auf der angeströmten Fläche ausgekleidet. Dazu kann die Innenfläche des Strömungskanals im Bereich der Umlenkung flächig mit einer Schallabsorptionsschicht, die auch als Dämmmaterial bezeichnet werden kann, belegt werden. Zusätzlich oder alternativ kann eine schallharte Umlenkung perforiert werden und das Dämmmaterial außerhalb des Strömungskanals angebracht werden. Die schallharte Umlenkung kann dabei beispielsweise durch ein eine perforierte Platte gebildet sein, die aus Metall oder Kunststoff bestehen kann. Mit diesen Maßnahmen werden Geräusche, die durch die Strömung vom Lüfter, Filter, Umlenkung etc. kommen, an der Umlenkfläche gedämpft und nicht weiter reflektiert. Auch entstehen nicht so viele Geräusche beim Umlenken an den Flächen, da ein weiches dämpfendes Material angeströmt wird.

Die vorliegende Erfindung weist eine Reihe von Vorteilen auf. Insbesondere werden Geräusche, die im Gebläse, das auch als Ventilator bezeichnet werden kann, oder beim Durchströmen der Komponenten der Dunstabzugsvorrichtung wie Filter, Ansaugöffnungen und Umlenkungen in der Dunstabzugsvorrichtung entstehen, reduziert. Somit können die bei dem Umluftbetrieb der Dunstabzugsvorrichtung dominanten Anströmungsgeräusche reduziert werden.

Mit der vorliegenden Erfindung können insbesondere auch tonale (subjektiv störende Töne) reduziert werden. Auch subjektive Wahrnehmungen (psychoakustische Parameter) zeigen eine deutliche Reduktion dieser tonalen Anteile und der höheren Frequenzbereiche. Der Benutzer empfindet dadurch die noch aus der Dunstabzugsvorrichtung und insbesondere der Umluftweiche austretenden Geräusche als kraftvoller und angenehmer.

### Bezugszeichenliste

- 1: Dunstabzugsvorrichtung

- 10: Dunstabzugshaube
- 100: Luftkanal
- 101: Kamin

- 11: Umluftweiche
- 110: Lufteinlassöffnung
- 1100: Verbindungsstutzen
- 111: Luftauslassöffnung
- 112: Anströmfläche
- 113: erstes Teil (Unterteil)
- 114: zweites Teil (Oberteil)
- 115: Luftführungselement
- 1150: Luftleitelement
- 1151: Sperrwand

- 12: Dunstabzugsgehäuse

- 2: Geräuschreduzierungsvorrichtung
- 20: Schallabsorptionsschicht

- 21: perforierte Platte

## Patentansprüche

1. Umluftweiche für eine Dunstabzugsvorrichtung (1), wobei die Umluftweiche (11) eine Lufteinlassöffnung (110) und mindestens eine zu der Lufteinlassöffnung (110) geneigte Luftauslassöffnung (111) aufweist, **dadurch gekennzeichnet, dass** an zumindest einem Teil einer Anströmfläche (112) der Umluftweiche (11), die der Lufteinlassöffnung (110) gegenüber liegt, eine Geräuschreduzierungsvorrichtung (2) angeordnet ist.

2. Umluftweiche nach Anspruch 1, wobei die Geräuschreduzierungsvorrichtung (2) eine Höhe aufweist, die geringer ist als die Höhe der Luftauslassöffnung (111).

3. Umluftweiche nach Anspruch 1 oder 2, wobei die Geräuschreduzierungsvorrichtung (2) eine Schallabsorptionsschicht (20), insbesondere eine Schaumstoffschicht, umfasst.

4. Umluftweiche nach einem der Ansprüche 1 bis 3, wobei die Geräuschreduzierungsvorrichtung (2) eine perforierte Platte (21) umfasst.

5. Umluftweiche nach einem der Ansprüche 1 bis 4, wobei die Geräuschreduzierungsvorrichtung (2) sich über die gesamte Anströmfläche (112) und bis zu der mindestens einen Luftauslassöffnung (111) der Umluftweiche (11) erstreckt.

6. Umluftweiche nach einem der Ansprüche 1 bis 5, wobei die Umluftweiche (11) einen Grundkörper umfasst und die Geräuschreduzierungsvorrichtung (2) an dem Grundkörper befestigt ist.

7. Umluftweiche nach einem der Ansprüche 1 bis 5, wobei die Umluftweiche (11) einen Grundkörper umfasst und der Grundkörper der Umluftweiche (11) zwei Körperteile (113, 114) umfasst, wobei in einem ersten der Körperteile (113) die Lufteinlassöffnung (110) gebildet ist und die Anströmfläche (112) durch zumindest einen Teilbereich des zweiten Körperteils (114) gebildet wird.

8. Umluftweiche nach Anspruch 7, wobei die Geräuschreduzierungsvorrichtung (2) an der Innenseite des zweiten Körperteils (114) befestigt ist.

9. Umluftweiche nach einem der Ansprüche 1 bis 8, wobei die Umluftweiche (11) mindestens ein Luftführungselement (115) umfasst und die Geräuschreduzierungsvorrichtung (2) zwischen zumindest einem Luftführungselement (115) und einer Oberwand der Umluftweiche liegt.

10. Dunstabzugsvorrichtung, **dadurch gekennzeichnet, dass** diese eine Umluftweiche (11) nach einem der Ansprüche 1 bis 9 umfasst.

11. Dunstabzugsvorrichtung nach Anspruch 10, wobei die Dunstabzugsvorrichtung (1) ein Dunstabzugsgehäuse (12) aufweist und die Umluftweiche (11) mit dem Dunstabzugsgehäuse (12) verbunden ist.
